# EUROPÄISCHE PATENTSCHRIFT

(11) **EP 1 554 207 B1**
(45) Veröffentlichungstag und Bekanntmachung des Hinweises auf die Patenterteilung: **23.08.2006**
(21) Anmeldenummer: 03776803.3
(22) Anmeldetag: 20.10.2003
(51) Int. Cl.: B65H 45/16, B65H 45/30

(54) **FALZAPPARAT**
FOLDER
APPAREIL DE PLIAGE

(30) Priorität: 19.10.2002 DE 10248820; 19.02.2003 DE 10307089; 20.05.2003 DE 10322651; 11.07.2003 DE 10331469
(43) Veröffentlichungstag der Anmeldung: 20.07.2005
(62) Teilanmeldung aus: 06100923.9
(73) Patentinhaber: Koenig & Bauer Aktiengesellschaft, 97080 Würzburg (DE)
(72) Erfinder: BOPPEL, Johannes, 67227 Frankenthal (DE); LEIDIG, Peter, Wilhelm, Kurt, 67227 Frankenthal (DE)
(86) Internationale Anmeldenummer: PCT/DE2003/003469
(87) Internationale Veröffentlichungsnummer: WO 2004/037697

(56) Entgegenhaltungen:
- EP-A- 0 364 392
- EP-A- 0 405 023
- DE-A- 2 142 902
- DE-A- 2 953 538
- DE-A- 4 234 307
- DE-A- 4 410 189
- DE-A- 19 829 094
- DE-A- 19 829 095
- DE-U- 29 501 537
- FR-A- 2 456 695
- US-A- 3 245 334
- US-A- 4 221 596
- US-A- 4 701 233

## Beschreibung

Die Erfindung betrifft einen Falzapparat gemäß dem Oberbegriff des Anspruchs 1 oder 2.

Aus der DE 35 12 308 C2 ist ein Leitelement in einem Falzapparat bekannt, wobei der Falzapparat zwei zur Bildung eines Querfalzes zusammen wirkende Zylinder aufweist, in deren Auslaufzwickel die als Walze mit Anschlussstücken ausgeführte Leiteinrichtung aus Kunststoff angeordnet ist.

Die EP 11 44 292 B1 zeigt ein Leitelement für Bahnen, welches auf einem Rahmen ein plattenförmiges, porösen, aus einer darunterliegenden Kammer luftdurchströmbares Material aufweist. Das Leitelement führt die Bahn berührungslos, während diese auf der gegenüberliegenden Seite beispielsweise mittels einer Beschichtungsvorrichtung mit einem Klebstoff versehen wird.

Durch die DE 299 14 420 U1 ist eine Leimvorrichtung offenbart, welche zwischen Messerzylinder und einem Sammelzylinder angeordnet ist. Die Leimvorrichtung ist derart steuerbar, dass im Sammelbetrieb auf dem Sammelzylinder aufeinander zu liegen kommende Abschnitte miteinander verklebt werden, bevor sie über einen Falzklappenzylinder quergefalzt und abgeführt werden.

In der DE 198 54 053 A1 ist eine Führungseinrichtung für Bogen in einem Druckwerk einer Bogendruckmaschine offenbart. Sie ist zusätzlich zu zwei den Druckspalt bildenden Zylindern angeordnet und dient der Führung der Bogen beim Eintreten bzw. Verlassen des Druckspaltes. Sie weist eine Vielzahl von luftdurchströmbaren Öffnungen, beispielsweise u.a. Bohrungen oder poröses Material, auf.

Die DE 21 42 902 A offenbart eine teilweise Ummantelung eines Falzmesserzylinders, welche mit Blasluftöffnungen derart ausgeführt ist, dass die Papierbogen durch die Luftströmung an die Zylinderoberfläche gedrückt werden.

Die DE 198 29 095 A betrifft eine Bogenführungseinrichtung im zwickelförmigen Eingangs- und Ausgangsbereich des Druckspaltes einer Bogendruckmaschine, welche ein Anliegen und damit einen ruhigen Lauf des Bogens im Bereich Druckstelle gewährleisten soll. Ein Gehäuse der Bogenführungseinrichtung weist an seiner dem bogenführenden Zylinder gegenüber liegende Führungsfläche aus porösem, luftdurchlässigem Material auf.

Durch die DE 2 026 355 A ist eine Wendestange offenbart, welche eine Schicht porösen Materials auf einem mit Öffnungen durchsetzten Grundkörper aufweist Bei Doppelumfang-Offsetmaschinen sowie bei Tiefdruck-Rotations-Druckmaschinen mit Falzapparaten, welche einen Sammelbetrieb ermöglichen, ist es zum Teil erforderlich, einen Bahn- bzw. Strangabschnitt auf einen vorherigen Abschnitt zu leimen. Dies erfolgt i.d.R. durch den Einsatz einer Düse, welche auf dem Strangweg zwischen dem Messerzylinder und dem Sammelzylinder angeordnet ist, wodurch es im Falzapparat häufig zu Verschmutzungen mit entsprechend hohen Reinigungsintervallen kommt.

Der Erfindung liegt die Aufgabe zugrunde, einen Falzapparat zu schaffen.

Die Aufgabe wird erfindungsgemäß durch die Merkmale des Anspruchs 1 oder 2 gelöst.

Die mit der Erfindung erzielbaren Vorteile bestehen insbesondere darin, dass eine materialschonende und verschleißarme Führung geschaffen wurde. Heute übliche Leitbleche werden durch Leiteelemente ersetzt, an deren Führungsfläche für die Produktabschnitte ein Luftpolster entsteht, und dadurch kein direkter Kontakt zwischen Führungseinrichtung und Produktabschnitt besteht. Somit kommt es zu keinem Verschleiß an der Führungseinrichtung und der Produktlauf erfolgt sehr exakt und ruhig. Ein "Schlagen" beispielsweise eines Abschnittendes aufgrund des körperlichen Kontaktes mit Leitblechen wird verringert.

Durch die Ausbildung der Öffnungen als Mikroöffnungen wird der Luftstrom über die Wirkfläche des Leitelementes stark vergleichmäßigt. Von Vorteil ist es, dass - im Gegensatz zu Öffnungen im Millimeterbereich - im wesentlichen kein "Blaseffekt" sondern lediglich ein Luftpolster entsteht, da sonst ein unruhiger Verlauf durch Verwirbelungen die Folge ist.

Mittels Luftaustrittsöffnungen mit Durchmessern im Millimeterbereich sind punktuell auf das Material Kräfte (Impuls des Strahls) wirksam, während durch eine Verteilung von Mikroöffnungen mit hoher Lochdichte vorrangig der Effekt eines ausgebildeten Luftpolsters zum Tragen kommt. Bisher verwendete Bohrungen lagen im Querschnitt beispielsweise bei 1 bis 3 mm, wohingegen für die Mikroöffnungen der Querschnitt um mindestens eine Zehnerpotenz kleiner liegt. Es bilden sich hierdurch wesentlich verschiedene Effekte aus.

Im Gegensatz zu Bauteilen mit Öffnungen bzw. Bohrungen von Öffnungsquerschnitten im Bereich von Millimetern und einem Lochabstand von mehreren Millimetern, wird bei der Ausbildung von Mikroöffnungen auf der Oberfläche eine weitaus homogenere Oberflächenstruktur geschaffen. Unter Mikroöffnungen werden hier Öffnungen auf der Oberfläche des Bauteils verstanden, welche einen Durchmesser kleiner oder gleich 500 µm, vorteilhaft kleiner oder gleich 300 µm, insbesondere kleiner oder gleich 150 µm aufweisen. Eine "Lochdichte" für die mit den Mikroöffnungen versehene Fläche liegt bei mindesten eine Mikroöffnung je 5 mm² (= 0,20 / mm²), vorteilhaft mindestens eine Mikroöffnung je 3,6 mm² (= 0,28 / mm²).

Zusätzlich ist bei Mikroöffnungen der je Flächeneinheit austretende Volumenstrom derart herabgesetzt, dass auch in Randbereichen oder gerade nicht genutzten Bereichen auch ohne bereichsweises Abdecken ein Verluststrom vertretbar klein sein kann.

Das Leiteelement wird in einer Ausführung der Mikroöffnungen mit mikroporösem Material nun so ausgeführt, dass ein Trägerkörper aus Metall, Kunststoff oder ähnlichen biegesteifen Materialien eine Luftkammer aufweist, in welche ein unter Überdruck stehendes Fluid, z. B. Druckluft, gedrückt wird. An der Seite des Trägerkörpers, die dem Produktabschnitt zugewandt ist, sind gleichmäßige Bohrungen angebracht durch welche die Druckluft austreten kann. Damit nun ein gleichmäßiges Luftpolster ohne direkte Strömung an der Außenseite entsteht, wird das Leitelement mit einer mikroporösen Materialschicht oder einem ähnlich feinporösen Material beschichtet, welches eine gleichmäßige tragende Luftschicht erzeugt. In zweiter Ausführung sind die Mikroöffnungen als Öffnungen von Mikrobohrungen ausgeführt.

Die Mikroöffnungen sind als offene Poren an der Oberfläche eines porösen, insbesondere mikroporösen, luftdurchlässigen Materials oder aber als Öffnungen durchgehender Bohrungen kleinen Querschnittes ausgeführt, welche sich durch die Wand einer Zuführkammer nach außen erstrecken.

Um im Fall des Einsatzes von mikroporösen Materials eine gleichmäßige Verteilung von an der Oberfläche des Materials austretender Luft zu erzielen, ohne gleichzeitig hohe Schichtdicken des Materials mit hohem Strömungswiderstand zu benötigen, ist es zweckmäßig, dass das Leitelement einen festen, luftdurchlässigen Träger aufweist, auf dem das mikroporöse Material als Schicht aufgebracht ist. Ein solcher Träger kann mit Druckluft beaufschlagt werden, die aus dem Träger heraus durch die mikroporöse Schicht fließt und so an der Oberfläche des Leitelements ein Luftkissen bildet.

Dieser Träger kann seinerseits mit einer besseren Luftdurchlässigkeit als der des mikroporösen Materials porös sein; er kann aber auch aus einem einen Hohlraum umschließenden, mit Luftdurchtrittsöffnungen versehenem Flachmaterial bzw. geformtem Material gebildet sein. Auch Kombinationen dieser Alternativen kommen in Betracht.

Um eine gleichmäßige Luftverteilung zu erzielen, ist es außerdem wünschenswert, dass die Dicke der Schicht wenigstens dem Abstand benachbarter Öffnungen des Trägers entspricht.

Im Fall des Einsatzes von Mikrobohrungen ist eine Ausführung vorteilhaft, wobei die dem Produktabschnitt zugewandte, und die Mikroöffnungen aufweisende Seite als ein Einsatz oder mehrere Einsätze in einem Träger ausgebildet ist. Der Einsatz kann in Weiterbildung lös- und ggf. wechselbar mit dem Träger verbunden sein. So ist eine Reinigung und/oder aber ein Austausch von Einsätzen verschiedenartiger Mikroperforationen zur Anpassung an unterschiedliche Produktausführungen (Stärke, Gewicht etc.) möglich.

Ausführungsbeispiele der Erfindung sind in den Zeichnungen dargestellt und werden im Folgenden näher beschrieben.

Es zeigen:
- Fig. 1: einen Ausschnitt eines Falzapparates mit Leitelement;
- Fig. 2: eine vergrößerte Querschnittsdarstellung einer ersten Ausführung des Leitelements mit porösem Material;
- Fig. 3: eine vergrößerte Querschnittsdarstellung einer zweiten Ausführung des Leitelements mit Mikrobohrungen;
- Fig. 4: eine schematische Darstellung eines Falzapparates mit Leitelementen;

Der in Fig. 1 in einem vereinfachten Schnitt gezeigte Falzapparat umfasst einen ersten Zylinder 01, insbesondere einen Falzmesserzylinder 01, einen zweiten Zylinder 02, insbesondere Falzklappenzylinder 02, sowie ein Leitelement 03, insbesondere Produktleitelement 03, das im Ausgangszwickel des Produktübergabespalts zwischen den zwei Zylindern 01; 02 angeordnet ist. Wenn der Falzapparat arbeitet, so drücken aus dem Falzmesserzylinder 01 beim Durchgang durch den Produktübergabespalt ausfahrende Falzmesser (nicht gezeigt) ein zu falzender Abschnitt 04, z. B. zu falzender Produktabschnitt 04 eines Druckerzeugnis, in eine Falzklappe (nicht gezeigt) des Falzklappenzylinders 02, wo sie eingeklemmt und weiterbefördert wird. Die Weiterdrehung der beiden Zylinder 01; 02 führt dazu, dass zwischen der Oberfläche des Falzmesserzylinders 01 und dem Produktabschnitt 04, das von diesem abgezogen wird, ein Zwischenraum 06 entsteht, in welchen zum Druckausgleich Luft von außen nachfließen muss. Dieser Unterdruck behindert das Abziehen des am Falzmesserzylinder 01 anliegenden Produktabschnittes 04. Das Produktleitelement 03 dient u.a. dazu, das Abziehen dieses führenden Teils des Produktabschnittes 04 zu erleichtern.

Die Oberfläche des Leitelementes 03 weist Öffnungen 10, insbesondere Mikroöffnungen 10 auf, durch welche im Betrieb aus einem im Innern liegenden Hohl- oder Innenraum 07, z. B. einer Kammer 07, insbesondere Druckkammer 07, unter Überdruck gegen die Umgebung stehendes Fluid, z. B. eine Flüssigkeit, ein Gas oder ein Gemisch, insbesondere Luft, strömt. In den Figuren ist eine entsprechende Zuleitung von Druckluft in den Hohlraum 04 nicht dargestellt. Durch das durch die Mikroöffnungen 10 strömende Fluid wird ein Fluidpolster ausgebildet und hierdurch ein Anschlagen des Produktabschnittes 04 gegen ein sonst übliches Produktleitblech verhindert.

Das Leitelement 03 weist zumindest auf einer dem Produktabschnitt 04 zugewandten Seite seiner Oberfläche die Mikroöffnungen 10 auf. Sie kann die Öffnungen 10 jedoch auch auf anderen, dem Produktabschnitt 04 nicht zugewandten Seiten aufweisen oder aber auf ihrem mit dem Produktabschnitt 04 zusammen wirkenden Längsabschnitt gänzlich aus einem die Mikroöffnungen 10 aufweisenden Material bestehen und den Hohlraum 07 ausbilden.

Diese einfachste Ausführung für die Anordnung der Öffnungen 10 wird durch die Ausbildung der Öffnungen 10 als Mikroöffnungen 10 möglich, da hiermit ein dünneres aber homogeneres Luftpolster geschaffen, gleichzeitig ein erforderlicher bzw. resultierender Volumenstrom und damit auch ein Verluststrom über die "offene" Seite erheblich reduziert ist. Der hohe Widerstand der Mikroöffnungen 10 bewirkt im Gegensatz zu Öffnungen großen Querschnitts, dass ein "Nichtbedecken" eines Bereichs von Öffnungen 10 nicht zu einer Art Kurzschlussstrom führt. Im Gesamtwiderstand erhält der über die Öffnungen 10 abfallende Teilwiderstand ein erhöhtes Gewicht.

Die Ausbildung der Wand des Leitelements 03 im Bereich der Mikroöffnungen 10 kann auf unterschiedliche Weise erfolgen, welche in Fig. 1 mit "Detail A, B" ausgewiesen und in Fig. 2 und 3 als Detail für die beiden Ausführungen dargestellt ist.

In einer ersten Ausführung (Fig. 2) für die Mikroöffnungen 10 sind diese als offene Poren an der Oberfläche eines porösen, insbesondere mikroporösen, luftdurchlässigen Materials 09, z. B. aus einem offenporigen Sintermaterial 09, insbesondere aus Sintermetall 09, ausgebildet. Die Poren des luftdurchlässigen porösen Materials 09 weisen einen mittleren Durchmesser (mittlere Größe) von kleiner 150 µm, z. B. 5 bis 50 µm, insbesondere 10 bis 30 µm auf. Das Material 09 ist mit einer unregelmäßigen, amorphen Struktur ausgebildet.

Der Hohlraum 07 des Leitelements 03 kann, zumindest auf seinem mit dem Produktabschnitt 04 zusammen wirkenden Bereich, im wesentlichen allein aus einem den Hohlraum 07 auf dieser Seite abschließenden Körper aus porösem Vollmaterial gebildet (d. h. ohne weitere lasttragende Schichten mit entsprechender Stärke) ausgebildet sein. Dieser im wesentlichen selbsttragende Körper ist dann mit einer Wandstärke von größer oder gleich 2 mm, insbesondere größer oder gleich 3 mm, ausgebildet.

Um eine gleichmäßige Verteilung von an der Oberfläche des mikroporösen Materials 09 austretender Luft zu erzielen, ohne gleichzeitig hohe Schichtdicken des Materials 09 mit entsprechend erhöhtem Strömungswiderstand zu benötigen, ist es in einer ersten vorteilhaften Ausführung (Fig. 2) jedoch vorgesehen, dass das Leitelement 03 einen festen, zumindest bereichsweise luftdurchlässigen Träger 08, insbesondere Trägerkörper 08, aufweist, auf dem das mikroporöse Material 09 als Schicht 09 aufgebracht ist. Ein solcher Trägerkörper 08 kann mit Druckluft beaufschlagt werden, die aus dem Trägerkörper 08 heraus durch die mikroporöse Schicht 09 fließt und so an der Oberfläche des Leitelements 03 ein Luftkissen ausbildet. In bevorzugter Ausführung wird das poröse Material 09 somit nicht als tragender Vollkörper (mit oder ohne Rahmenkonstruktion), sondern als Beschichtung 09 auf einem Durchführungen 15 bzw. Durchgangsöffnungen aufweisenden, insbesondere metallischem, Trägermaterial ausgeführt. Unter "nicht tragender" Schicht 09 i.V.m. dem Trägerkörper 08 wird - im Gegensatz zu beispielsweise aus dem Stand der Technik bekannten "tragenden" Schichten - ein Aufbau verstanden, wobei sich die Schicht 09 über ihre gesamte Schichtlänge und gesamte Schichtbreite jeweils auf einer Vielzahl von Stützstellen des Trägerkörpers 08 abstützt. Der Trägerkörper 08 weist z. B. auf seiner mit der Schicht 09 zusammen wirkenden Breite und Länge jeweils eine Mehrzahl nicht zusammenhängender Durchführungen 15, z. B. Bohrungen 15, auf. Diese Ausführung ist deutlich von einer Ausbildung verschieden, in welcher sich ein über die gesamte Wirkfläche erstreckendes poröses Material über diese Distanz selbsttragend ausgeführt ist, sich lediglich in einem Endbereich an einem Rahmen oder Träger abstützt, und daher eine entsprechende Stärke aufweisen muss.

Im dargestellten Ausführungsbeispiel nimmt das Trägermaterial im wesentlichen die Gewichts-, Scher-, Torsions-, Biege- und/oder Scherkräfte des Bauteils auf, weshalb eine entsprechende Wandstärke (z. B. größer als 3 mm, insbesondere größer 5 mm) des Trägerkörpers 08 und/oder eine entsprechend versteifte Konstruktion gewählt ist. Der Trägerkörper 08 kann ein vielfach durchlöchertes Stück Flachmaterial bzw. geformtes Material wie etwa ein gestanztes Blech oder ein steifes Drahtgeflecht sein; möglich ist aber auch ein dreidimensionaler luftdurchlässiger Körper wie etwa ein offenporiger Metallschaum etc.. Im Ausführungsbeispiel sind die Durchbrüche als den Hohlraum 07 mit der Schicht 09 verbindende Bohrungen 15 dargestellt.

Das poröse Material 09 außerhalb der Durchführung 15 weist z. B. eine Schichtdicke, die kleiner als 1 mm ist, auf. Besonders vorteilhaft ist eine Schichtdicke zwischen 0,05 mm und 0,3 mm.

Ein Anteil an offener Fläche im Bereich der wirksamen Außenfläche des porösen Materials 09, hier mit Öffnungsgrad bezeichnet, liegt zwischen 3 % und 30 %, bevorzugt zwischen 10 % und 25 %. Um eine gleichmäßige Luftverteilung zu erzielen, ist es außerdem wünschenswert, dass die Dicke der Schicht 09 wenigstens dem Abstand benachbarter Öffnungen der Bohrungen 15 des Trägerkörpers 08 entspricht.

Materialwahl, Dimensionierung und Druckbeaufschlagung sind derart gewählt, dass aus der Luftaustrittsfläche des Sintermaterials 09 pro Stunde 1 - 20 Normkubikmeter pro m², insbesondere 2 bis 15 Normkubikmeter pro m², austreten. Besonders vorteilhaft ist der Luftaustritt von 3 bis 7 Normkubikmeter pro m².

Vorteilhaft wird die Sinterfläche aus dem Hohlraum 07 heraus mit einem Überdruck von mindestens 1 bar, insbesondere mit mehr als 4 bar, beaufschlagt. Besonders vorteilhaft ist eine Beaufschlagung der Sinterfläche mit einem Überdruck von 5 bis 7 bar.

Luft, die durch eine der Bohrungen 15 des Trägerkörpers 08 hindurchgetreten ist, neigt dazu, sich in den Poren der mikroporösen Schicht 09 sowohl zu deren Oberfläche hin als auch seitwärts, parallel zur Oberfläche zu verteilen. Wenn man annimmt, dass der Strömungswiderstand in der mikroporösen Schicht 09 isotrop ist, so verteilt sich auch die durch eine Bohrung des Trägerkörpers 08 hindurchgetretene Luft isotrop in der Schicht 09. Um ein homogenes, lückenloses Luftkissen an der Oberfläche der Schicht 09 zu schaffen, muss Luft auf deren ganzer Oberfläche austreten, auch in solchen Bereichen, unter denen sich ein undurchlässiger Oberflächenbereich des Trägerkörpers 08 befindet. Hierfür kann die Dicke der mikroporösen Schicht 09 wenigstens genauso groß sein wie ein mittlerer Abstand zwischen benachbarten Bohrungen 15 an der Oberfläche des Trägerkörpers 08.

Die Wandstärke des Trägerkörpers 08 zumindest im die Schicht 09 tragenden Bereich ist z. B. größer als 3 mm, insbesondere größer 5 mm.

Der Trägerkörper 08 kann seinerseits jedoch ebenfalls aus porösem Material, jedoch mit einer besseren Luftdurchlässigkeit - z. B. einer größere Porengröße - als der des mikroporösen Materials der Schicht 09 ausgeführt sein. In diesem Fall werden die Öffnungen des Trägers 08 durch offene Poren im Bereich der Oberfläche, und die Durchführungen 15 durch die sich über die Porosität im Inneren zufällig ausgebildeten Kanäle gebildet. Der Trägerkörper 08 kann aber auch aus einem beliebigen, den Hohlraum 07 umschließenden, mit Durchführungen 15 versehenem Flachmaterial bzw. geformtem Material gebildet sein. Auch Kombinationen dieser Alternativen kommen in Betracht.

Der Innenquerschnitt einer nicht dargestellten Zuleitung zur Zuführung der Druckluft zur Wendestange ist kleiner 100 mm², vorzugsweise liegt er zwischen 10 und 60 mm².

In einer zweiten Ausführung (Fig. 3) sind die Mikroöffnungen 03 als Öffnungen durchgehender Bohrungen 12, insbesondere Mikrobohrungen 12 ausgeführt, welche sich durch eine den z. B. als Druckkammer 07 ausgebildeten Hohlraum 07 begrenzende Wand 13, z. B. Kammerwand 13, nach außen erstrecken. Die Bohrungen 12 weisen z. B. einen Durchmesser (zumindest im Bereich der Öffnungen 10) von kleiner oder gleich 500 µm, vorteilhaft kleiner oder gleich 300 µm, insbesondere zwischen 60 und 150 µm auf. Der Öffnungsgrad liegt z. B. bei 3 bis 25 %, insbesondere bei 5 bis 15 %. Eine Lochdichte beträgt zumindest 1 / 5 mm², insbesondere mindestens 1 / mm² bis hin zu 4 / mm². Die Wand 13 weist somit, zumindest in einem mit dem Produktabschnitt 04 zusammen wirkenden Bereich, eine Mikroperforation auf. Vorteilhafter Weise erstreckt sich die Mikroperforation - wie im ersten Ausführungsbeispiel die Durchführungen 15 und Schicht 09 - zumindest im Wirkbereich zwischen Leitelement 03 und Produktabschnitt 04.

Eine u.a. den Strömungswiderstand beeinflussende Wandstärke der die Bohrungen 12 beinhaltenden Kammerwand 13 liegt z. B. bei 0,2 bis 3,0 mm, vorteilhaft bei 0,2 bis 1,5 mm. insbesondere von 0,3 bis 0,8 mm. Im Innern des Leitelements 03, insbesondere im Hohlraum 07, kann eine nicht dargestellte verstärkende Konstruktion, beispielsweise ein sich in Längsrichtung des Leitelements 03 erstreckender Träger, insbesondere Metallträger, angeordnet sein, auf welchem sich die Kammerwand 13 zumindest abschnittsweise bzw. punktuell abstützt.

Für die Ausführung der Mikroöffnungen 03 als Öffnungen von Bohrungen 12 z. B. ein Überdruck in der Kammer 07 von 0,5 bis 2,0 bar, insbesondere von 0,5 bis 1,0 bar von Vorteil.

Die Bohrungen 12 können zylindrisch, trichterförmig oder aber mit anderer spezieller Formgebung (z. B. in Form einer Lavaldüse) ausgeführt sein.

Die Mikroperforation, d. h. die Herstellung der Bohrungen 12, erfolgt vorzugsweise durch Bohren mittels beschleunigter Teilchen (z. B. Flüssigkeit wie beispielsweise Wasserstrahl, lonen oder Elementarteilchen) oder mittels elektromagnetischer Strahlung hoher Energiedichte (z. B. Licht mittels Laserstrahl). Insbesondere vorteilhaft ist die Herstellung mittels Elektronenstrahl.

Die dem Falzmesserzylinder 01 zugewandte Seite der die Bohrungen 12 aufweisenden Wand 13, z. B. eine aus Edelstahl gebildete Wand 13, weist in einer vorteilhaften Ausführung eine schmutz- und/oder farbabweisende Veredelung auf. Sie weist eine nicht dargestellte, die Öffnungen 10 bzw. Bohrungen 12 nicht bedeckende Beschichtung - z. B. Nickel oder vorteilhaft Chrom - auf, welche z. B. zusätzlich bearbeitet ist - z. B. mit Mikrorippen oder einen Lotusblüteneffekt bewirkend strukturiert oder aber vorzugsweise hochglanzpoliert).

Die die Bohrungen 12 aufweisende Wand 13 ist in einer Variante als ein Einsatz oder mehrere Einsätze in einem Träger ausgebildet. Der Einsatz kann fest oder wechselbar mit dem Träger verbunden sein. Letzteres ist von Vorteil bzgl. einer Reinigung oder aber eines Austauschs von Einsätzen verschiedenartiger Mikroperforationen zur Anpassung an unterschiedliche Produktstärken, Produktgewicht etc.

Zusätzlich oder anstelle der Anordnung des Leitelements 03 mit Mikroöffnungen 10 in den beschriebenen Ausführungen ist ein vergleichbares Leitelement 16; 17; 18; 19 oder sind mehrere vergleichbare Leitelemente 16; 17; 18; 19 im Bereich des Umfangs eines oder mehrerer der Zylinder 01; 02 von Vorteil.

Fig. 4 zeigt einen vollständigen Schnitt durch einen Falzapparat, bei dem eine Mehrzahl von Leitelementen 16; 17; 18; 19 am Umfang des Falzmesserzylinders 01 oder des Falzklappenzylinders 02 angeordnet sind, welche an den Zylindern 01; 02 geförderte Produktabschnitte 04 führen und Mikroöffnungen 10 (aus Fig. 2 oder 3) auf einer dem Produktabschnitt 04 zugewandten Seite ihrer Oberfläche enthalten.

Bei diesen Komponenten kann es sich z. B. um ein Führungssegel 16 bzw. 17 handeln. Das Führungssegel 16 ist an einer Erzeugnisaufnahmestelle des Falzklappenzylinders 01 angeordnet, um einen gleichmäßigen Übergang eines bis zu dieser Stelle beispielsweise durch zwei Bandführungsmechanismen 21; 22 geführten Produktabschnitt 04 (Druckerzeugnis) von dem an dieser Stelle endenden Bandführungsmechanismus 21 auf den Falzmesserzylinder 01 zu bewirken. Das Führungssegel 17 befindet sich im Eingangszwickel des Produktübergabespalts zwischen den Zylindern 01; 02 am Ende des Bandführungsmechanismus 22, um einen vorzeitigen Kontakt zwischen einem von dem Bandführungsmechanismus 22 entlassenen Produktabschnitt 04 und dem Falzklappenzylinder 02 zu verhindern.

Eine weitere solche als Leitelement 18 ausgeführte Komponente kann als Ersatz für Produktleitbleche vorgesehen werden, die herkömmlicherweise etwa zwischen dem Ausgangszwickel und der Erzeugnisaufnahmestelle des Falzmesserzylinders 01 angeordnet sind, um im Sammelbetrieb nicht an den Falzklappenzylinder 02 übergebene Produktabschnitte 04 zur Erzeugnisaufnahmestelle zurückzubefördern. Eine ähnliche als Leitelement 19 ausgeführte Komponente erstreckt sich hier vom Ausgangszwickel aus um einen Teil des Umfangs des Falzklappenzylinders 02. Alle diese Leitelemente 16 bis 19 können in vorteilhafter Ausführung mit Druckluft beaufschlagt sein, um einen Reibkontakt mit den Druckerzeugnissen und eine Verschmutzung ihrer Oberfläche zu verhindern. Vorzugsweise weisen diese Leitelemente 16 bis 19, falls vorhanden, auf der dem Produkt zugewandten Seite Mikroöffnungen 10 in der zu Fig. 1 bis 3 beschriebenen Weise (mit mikroporösem Material 09 oder mit Mikrobohrungen 12) auf. Das zu Fig. 1 bis 3 erläuterte ist hierfür anzuwenden.

Der Falzapparat kann in einem oder in mehreren der genannten Abschnitte beschriebene Leitelemente 03; 16 bis 19 aufweisen.

Der Produktabschnitt 04 stellt einen durch eine Querschneidvorrichtung 25 nach Bearbeiten, insbesondere nach Bedrucken, einer Bahn, z. B. Materialbahn, erzeugten Abschnitt dieser Bahn dar.

### Bezugszeichenliste

- 01: Zylinder, Falzmesserzylinder
- 02: Zylinder, Falzklappenzylinder
- 03: Leitelement, Produktleitelement
- 04: Abschnitt, Produktabschnitt
- 05: -
- 06: Zwischenraum
- 07: Innenraum, Hohlraum, Kammer, Druckkammer
- 08: Träger, Trägerkörper
- 09: Schicht mikroporös; Material, luftdurchlässig, mikroporös; Sintermaterial; Sintermetall, Beschichtung
- 10: Öffnung, Mikroöffnung
- 11: -
- 12: Bohrung, Mikrobohrung
- 13: Wand, Kammerwand
- 14: -
- 15: Durchführung, Bohrung
- 16: Leitelement, Führungssegel
- 17: Leitelement, Führungssegel
- 18: Leitelement
- 19: Leitelement
- 20: -
- 21: Bandführungsmechanismus
- 22: Bandführungsmechanismus
- 25: Querschneidevorrichtung

- A: Detail
- B: Detail

## Patentansprüche

1. Falzapparat mit einem Leitelement (03; 16; 17; 18; 19) zur Führung eines Produktabschnittes (04), **dadurch gekennzeichnet, dass** das Leitelement (03; 16; 17; 18; 19) in seiner Mantelfläche eine Vielzahl von Öffnungen (10) für den Austritt eines unter Druck stehenden Fluids aufweist, und dass die Öffnungen (10) als Mikroöffnungen (10) mit einem Durchmesser kleiner 500 µm ausgeführt sind, und dass die Mikroöffnungen (10) als nach außen gerichtete Öffnungen (10) von Mikrobohrungen (15) in einer das Leitelement (03; 16; 17; 18; 19) nach außen begrenzenden Wand (13) ausgeführt sind.

2. Falzapparat mit einem Falzmesserzylinder (01) welcher mit einem Falzklappenzylinder (02) zur Bildung eines Querfalzes zusammen wirkt und mit einem Leitelement (03; 16; 17; 18; 19) zur Führung eines Produktabschnittes (04), welches zur Produktführung im Ausgangszwickel des Produktübergabespalts zwischen dem Falzmesserzylinder (01) und dem Falzklappenzylinder (02) angeordnet ist, **dadurch gekennzeichnet, dass** das Leitelement (03; 16; 17; 18; 19) zumindest auf einer dem Produktabschnitt (04) zugewandten Seite mikroporöses, luftdurchlässiges Material (09) aufweist, dass das mikroporöse Material (09) als Schicht (09) auf einem lasttragenden, aber zumindest bereichsweise fluiddurchlässigen Träger (08) ausgebildet ist, und dass der Träger (08) auf seiner der Schicht (09) zugewandten Seite mindestens eine mit der Schicht (09) verbundene Tragfläche sowie eine Vielzahl von Öffnungen für die Zufuhr des Fluids in die Schicht (09) aufweist.

3. Falzapparat nach Anspruch 2, **dadurch gekennzeichnet, dass** das Material (09) in seiner Mantelfläche eine Vielzahl von Mikroöffnungen (10) für den Austritt eines unter Druck stehenden Fluids aufweist, welche einen Durchmesser kleiner 500 µm aufweisen.

4. Falzapparat nach Anspruch 1 oder 2, **dadurch gekennzeichnet, dass** das Leitelement (03; 16; 17; 18; 19) im Bereich eines Umfangs eines Falzmesserzylinders (01) und/oder eines Falzklappenzylinders (02) des Falzapparates angeordnet ist.

5. Falzapparat nach Anspruch 2, **dadurch gekennzeichnet, dass** das fluiddurchlässige poröse Material (09) Poren mit einer Größe von 5 bis 50 µm, insbesondere 10 bis 30 µm, aufweist.

6. Falzapparat nach Anspruch 2, **dadurch gekennzeichnet, dass** das poröse Material (09) als offenporiges Sintermaterial (09), insbesondere als Sintermetall (09), ausgebildet ist.

7. Falzapparat nach Anspruch 2, **dadurch gekennzeichnet, dass** das mikroporöse Material (09) als im wesentlichen selbsttragender Hohlkörper ausgeführt ist, welcher durch seine innere Begrenzungsfläche mindestens einen als Druckkammer (07) wirksamen Hohlraum (07) bildet.

8. Falzapparat nach Anspruch 7, **dadurch gekennzeichnet, dass** der aus dem porösen Material (09) gebildete Hohlkörper eine Wandstärke von mindestens 2 mm aufweist.

9. Falzapparat nach Anspruch 2, **dadurch gekennzeichnet, dass** ein Öffnungsgrad auf der nach außen gerichteten Oberfläche des porösen Materials (09) zwischen 3 % und 30 %, bevorzugt zwischen 10% und 25 %, liegt.

10. Falzapparat nach Anspruch 1 oder 3, **dadurch gekennzeichnet, dass**
1 - 20 Normkubikmeter Luft pro Stunde auf einen Quadratmeter der die Öffnungen (10) aufweisenden Mantelfläche austreten.

11. Falzapparat nach Anspruch 1 oder 3, **dadurch gekennzeichnet, dass** 2 - 15, insbesondere 3 - 7, Normkubikmeter Luft pro Stunde auf eine, Quadratmeter der die Öffnungen (03) aufweisenden Mantelfläche austreten.

12. Falzapparat nach Anspruch 2, **dadurch gekennzeichnet, dass** das poröse Material (09) von Innen mit mindestens 1 bar Überdruck beaufschlagt ist.

13. Falzapparat nach Anspruch 2, **dadurch gekennzeichnet, dass** das poröse Material (09) von Innen mit mehr als 4 bar, insbesondere mit 5 bis 7 bar, Überdruck mit dem Fluid beaufschlagt ist.

14. Falzapparat nach Anspruch 1 oder 3, **dadurch gekennzeichnet, dass** eine Zuleitung zur Zuführung des Fluids zum Leitelement (03; 16; 17; 18; 19) eine Innenquerschnitt kleiner 100 mm², insbesondere zwischen 10 und 60 mm², aufweist.

15. Falzapparat nach Anspruch 1 oder 3, **dadurch gekennzeichnet, dass** das unter Druck stehende Fluid als Druckluft ausgeführt ist.

16. Falzapparat nach Anspruch 1 oder 3, **dadurch gekennzeichnet, dass** der die Mikroöffnungen (10) tragende Teil des Leitelementes (03; 16; 17; 18; 19) als lösbarer Einsatz (14) an einem Träger ausgeführt ist.

17. Falzapparat nach Anspruch 4, **dadurch gekennzeichnet, dass** das Leitelement (16) als Führungssegel (16) ausgeführt und im Bereich einer Erzeugnisaufnahmestelle des Falzklappenzylinders (01) angeordnet ist.

18. Falzapparat nach Anspruch 4, **dadurch gekennzeichnet, dass**, das Leitelement (17) als Führungssegel (17) ausgeführt und im Eingangszwickel des Produktübergabespalts zwischen dem Falzmesserzylinder (01) und dem nachfolgendem Zylinder (02) angeordnet ist.

19. Falzapparat nach Anspruch 4, **dadurch gekennzeichnet, dass** das Leitelement (03) zu Produktführung im Ausgangszwickel des Produktübergabespalts zwischen dem Falzmesserzylinder (01) und dem nachfolgendem Zylinder (02) angeordnet ist.

20. Falzapparat nach Anspruch 4, **dadurch gekennzeichnet, dass**, das Leitelement (18) als Produktleitblech am Umfang des Falzmesserzylinders (01) zwischen dessen Ausgangszwickel mit dem zweiten Zylinder (02) und der Erzeugnisaufnahmestelle des Falzmesserzylinders (01) angeordnet ist.

21. Falzapparat nach Anspruch 4, **dadurch gekennzeichnet, dass**, das Leitelement (18) als Produktleitblech am Umfang des zweiten Zylinders (02) im Anschluss an dessen Ausgangszwickel mit dem Falzmesserzylinder (02) und vor einer nachfolgenden Abgabestelle angeordnet ist.

22. Falzapparat nach Anspruch 20, **dadurch gekennzeichnet, dass** das Leitelement (18) eine Ausnehmung (24) aufweist, durch welche mittels einer Auftragvorrichtung (23) Leim auf den Produktabschnitt (04) aufbringbar ist.

23. Falzapparat nach Anspruch 1 oder 2, **dadurch gekennzeichnet, dass** der Produktabschnitt (04) als ein durch eine Querschneidvorrichtung (25) nach Bearbeiten, insbesondere nach Bedrucken, einer Bahn erzeugter Abschnitt ausgeführt ist.

## Claims

1. A folder with a guide element (03; 16; 17; 18; 19) for guiding a product portion (04), **characterized in that** in its external face the guide element (03; 16; 17; 18; 19) has a plurality of openings (10) for the discharge of a fluid under pressure, and the openings (10) are designed in the form of micro-openings (10) with a diameter of less than 500 µm, and the micro-openings (10) are designed in the form of outwardly directed openings (10) of micro-bores (15) in a wall (13) which bounds the guide element (03; 16; 17; 18; 19) towards the outside.

2. A folder with a folding-blade cylinder (01), which co-operates with a folding-jaw cylinder (02) in order to form a transverse fold, and with a guide element (03; 16; 17; 18; 19) for guiding a product portion (04), which is provided in order to guide the product in the run-out crevice of the product-transfer gap between the folding-blade cylinder (01) and the folding-jaw cylinder (02), **characterized in that** the guide element (03; 16; 17; 18; 19) has, at least on a side facing the product portion (04), micro-porous, air-permeable material (09), the micro-porous material (09) is designed in the form of a layer (09) on a support (08) which is load-bearing but through which fluid can flow at least locally, and on its side facing the layer (09) the support (08) has at least one carrying face connected to the layer (09) as well as a plurality of openings for the supply of the fluid into the layer (09).

3. A folder according to Claim 2, **characterized in that** in its external face the material (09) has a plurality of micro-openings (10) for the discharge of a fluid under pressure, which have a diameter of less than 500 µm.

4. A folder according to Claim 1 or 2, **characterized in that** the guide element (03; 16; 17; 18; 19) is arranged in the region of a periphery of a folding-blade cylinder (01) and/or a folding-jaw cylinder (02) of the folder.

5. A folder according to Claim 2, **characterized in that** the porous material (09) through which fluid can flow has pores of a size of from 5 to 50 µm, and in particular from 10 to 30 µm.

6. A folder according to Claim 2, **characterized in that** the porous material (09) is designed in the form of an open-pored sintered material (09), in particular in the form of a sintered metal (09).

7. A folder according to Claim 2, **characterized in that** the micro-porous material (09) is designed in the form of a substantially self-supporting hollow body which, by means of its internal boundary face, forms at least one cavity (07) which is effective as a pressure chamber (07).

8. A folder according to Claim 7, **characterized in that** the hollow body formed by the porous material (09) has a wall thickness of at least 2 mm.

9. A folder according to Claim 2, **characterized in that** a degree of opening on the outwardly directed surface of the porous material (09) is between 3% and 30%, and preferably between 10% and 25%.

10. A folder according to Claim 1 or 3, **characterized in that** from 1 to 20 standard cubic metres of air issue per hour onto a square metre of the external face comprising the openings (10).

11. A folder according to Claim 1 or 3, **characterized in that** from 2 to 15, in particular from 3 to 7, standard cubic metres of air issue per hour onto a square metre of the external face comprising the openings (03).

12. A folder according to Claim 2, **characterized in that** the porous material (09) is acted upon with at least 1 bar of over-pressure from the inside.

13. A folder according to Claim 2, **characterized in that** the porous material (09) is acted upon with more than 4 bar, and in particular with from 5 to 7 bar, of over-pressure by the fluid from the inside.

14. A folder according to Claim 1 or 3, **characterized in that** a supply line for supplying the fluid to the guide element (03; 16; 17; 18; 19) has an internal cross-section of less than 100 mm², and in particular between 10 and 60 mm².

15. A folder according to Claim 1 or 3, **characterized in that** the fluid under pressure is in the form of compressed air.

16. A folder according to Claim 1 or 3, **characterized in that** the part of the guide element (03; 16; 17; 18; 19) having the micro-openings (10) is constructed in the form of a releasable insert (14) on a support.

17. A folder according to Claim 4, **characterized in that** the guide element (16) is constructed in the form of a guide sail (16) and is arranged in the region of a product-receiving station of the folding-jaw cylinder (01).

18. A folder according to Claim 4, **characterized in that** the guide element (17) is constructed in the form of a guide sail (17) and is arranged in the inlet crevice of the product-transfer gap between the folding-blade cylinder (01) and the following cylinder (02).

19. A folder according to Claim 4, **characterized in that** the guide element (03) is provided for product guidance in the outlet crevice of the product-transfer gap between the folding-blade cylinder (01) and the following cylinder (02).

20. A folder according to Claim 4, **characterized in that** the guide element (18) is provided as a product-guide plate on the periphery of the folding-blade cylinder (01) between the outlet crevice of the latter with the second cylinder (02) and the product-receiving station of the folding-blade cylinder (01).

21. A folder according to Claim 4, **characterized in that** the guide element (18) is provided as a product-guide plate on the periphery of the second cylinder (02) adjoining its outlet crevice with the folding-blade cylinder (02) and upstream of a following discharge station.

22. A folder according to Claim 20, **characterized in that** the guide element (18) has a recess (24) through which adhesive is capable of being applied to the product portion (04) by means of an application apparatus (23).

23. A folder according to Claim 1 or 2, **characterized in that** the product portion (04) is constructed in the form of a portion produced by a transverse slitter (25) after the treatment, in particular after the printing, of a web.

## Revendications

1. Appareil de pliage avec un élément de guidage (03; 16; 17; 18; 19) pour le guidage d'un tronçon de produit (04), **caractérisé en ce que** l'élément de guidage (03; 16; 17; 18; 19) présente, en sa surface d'enveloppe, une pluralité d'ouvertures (10) pour la sortie d'un fluide sous pression, et **en ce que** les ouvertures (10) sont réalisées sous la forme de micro-ouvertures d'un diamètre inférieur à 500 µm, et **en ce que** les micro-ouvertures (10) sont réalisées sous forme d'ouvertures (10) orientées vers l'extérieur, de micro-perçages (15), dans une paroi (13) délimitant vers l'extérieur l'élément de guidage (03; 16; 17; 18; 19).

2. Appareil de pliage comprenant un cylindre à lames de pliage (01), coopérant avec un cylindre à volets de pliage (02) pour former un pli transversal, et avec un élément de guidage (03; 16; 17; 18; 19) pour le guidage d'un tronçon de produit (04), qui, pour assurer le guidage de produits, est disposé dans le gousset de sortie de l'intervalle de transfert de produit, entre le cylindre à lames de pliage (01) et le cylindre à volets de pliage (02), **caractérisé en ce que** l'élément de pliage (03; 16; 17; 18; 19) présente, au moins sur sa face tournée vers le tronçon de produit (04), un matériau (09) micro-poreux, perméable à l'air, **en ce que** le matériau (09) micro-poreux est réalisé sous la forme de couche (09), sur un support (08), portant une charge mais perméable à un fluide, au moins par zones, et **en ce que** le support (08), sur sa face tournée vers la couche (09), présente au moins une face support reliée à la couche (09), ainsi qu'une pluralité d'ouvertures pour l'amenée du fluide dans la couche (09).

3. Appareil de pliage selon la revendication 2, **caractérisé en ce que** le matériau (09) présente dans sa face d'enveloppe une pluralité de micro-ouvertures (10) pour la sortie d'un fluide placé sous pression, qui présentent un diamètre inférieur à 500 µm.

4. Appareil de pliage selon la revendication 1 ou 2, **caractérisé en ce que** l'élément de guidage (03; 16; 17; 18; 19) est disposé dans la zone d'une périphérie d'un cylindre à lames de pliage (01) et/ou d'un cylindre à volets de pliage (02) de l'appareil de pliage.

5. Appareil de pliage selon la revendication 2, **caractérisé en ce que** le matériau poreux (09) perméable à un fluide présente des pores d'une taille de 5 à 50 µm, en particulier 10 à 30 µm.

6. Appareil de pliage selon la revendication 2, **caractérisé en ce que** le matériau poreux (09) est réalisé sous la forme de matériau fritté (09) à pores ouverts, en particulier sous la forme de métal fritté (09).

7. Appareil de pliage selon la revendication 2, **caractérisé en ce que** le matériau micro-poreux (09) est réalisé sous la forme de corps creux sensiblement autoporteur, formant, par sa face de délimitation intérieure, au moins un espace creux (07) agissant comme chambre à pression (07).

8. Appareil de pliage selon la revendication 7, **caractérisé en ce que** le corps creux formé du matériau poreux (09) présente une épaisseur de paroi d'au moins 2 mm.

9. Appareil de pliage selon la revendication 2, **caractérisé en ce qu'**un degré d'ouverture sur la surface, tournée vers l'extérieur du matériau poreux (09) est dans la fourchette entre 3 % et 30 %, de préférence dans la fourchette entre 10 % et 25 %.

10. Appareil de pliage selon la revendication 1 ou 3, **caractérisé en ce que** de 1 à 20 mètres cube normaux d'air par heure sortent sur un mètre carré de la surface d'enveloppe présentant les ouvertures (10).

11. Appareil de pliage selon la revendication 1 ou 3, **caractérisé en ce que** de 2 à 15, en particulier de 3 à 7 mètres cube normaux d'air par heure sortent sur un mètre carré de la surface d'enveloppe présentant les ouvertures (03).

12. Appareil de pliage selon la revendication 2, **caractérisé en ce que** le matériau poreux (09) est sollicité depuis l'intérieur par une surpression d'au moins 1 bar.

13. Appareil de pliage selon la revendication 2, **caractérisé en ce que** le matériau poreux (09) est sollicité depuis l'intérieur par le fluide à une surpression supérieure à 4 bar, en particulier dans la fourchette de 5 à 7 bar.

14. Appareil de pliage selon la revendication 1 ou 3, **caractérisé en ce qu'**une conduite d'amenée, servant à amener le fluide à l'élément de guidage (03; 16; 17; 18; 19), présente une section transversale intérieure inférieure à 100 mm², en particulier entre 10 et 60 mm².

15. Appareil de pliage selon la revendication 1 ou 3, **caractérisé en ce que** le fluide placé sous pression est de l'air comprimé.

16. Appareil de pliage selon la revendication 1 ou 3, **caractérisé en ce que** la partie portant les micro-ouvertures (10) de l'élément de guidage (03; 16; 17; 18; 19) est réalisé sous la forme d'insert (14) détachable, sur un support.

17. Appareil de pliage selon la revendication 4, **caractérisé en ce que** l'élément de guidage (16) est réalisé sous la forme de volute de guidage (16) et est disposé dans la zone d'un point de réception de produit du cylindre à volets de pliage (01).

18. Appareil de pliage selon la revendication 4, **caractérisé en ce que** l'élément de guidage (17) est réalisé sous la forme de volute de guidage (17) et est disposé dans le gousset d'entrée de l'intervalle de transfert de produit, entre le cylindre à lames de pliage (01) et le cylindre (02) suivant.

19. Appareil de pliage selon la revendication 4, **caractérisé en ce que** l'élément de guidage (03) est disposé pour le guidage de produit dans le gousset de sortie de l'intervalle de transfert de produit, entre le cylindre à lames de pliage (01) et le cylindre (02) suivant.

20. Appareil de pliage selon la revendication 4, **caractérisé en ce que** l'élément de guidage (18) est disposé sous forme de tôle de guidage de produit, sur la périphérie du cylindre à lames de pliage (01), entre son gousset de sortie avec le deuxième cylindre (02) et le point de réception de produit du cylindre à lames de pliage (01).

21. Appareil de pliage selon la revendication 4, **caractérisé en ce que** l'élément de guidage (18) est disposé sous forme de tôle de guidage de produit à la périphérie du deuxième cylindre (02), en raccordement à son gousset de sortie avec le cylindre à lames de pliage (02) et avant un point de délivrance suivant.

22. Appareil de pliage selon la revendication 20, **caractérisé en ce que** l'élément de guidage (18) présente un évidement (24), au moyen duquel, à l'aide d'un dispositif applicateur (23), de la colle peut être appliquée sur le tronçon de produit (4).

23. Appareil de pliage selon la revendication 1 ou 2, **caractérisé en ce que** le tronçon de produit (04) est réalisé sous la forme de tronçon, produit par un dispositif de découpage transversal (25), après façonnage, en particulier après impression d'une bande.
